# FASCICULE DE BREVET EUROPEEN

(11) **EP 3 035 361 B1**
(45) Date de publication et mention de la délivrance du brevet: **15.05.2019**
(21) Numéro de dépôt: 15194891.6
(22) Date de dépôt: 17.11.2015
(51) Int. Cl.: H01H 71/16, H01H 71/74

(54) **DISPOSITIF DE DÉCLENCHEMENT THERMIQUE POUR UN DISJONCTEUR BASSE TENSION ET DISJONCTEUR COMPORTANT UN TEL DISPOSITIF**
THERMISCHE AUSLÖSUNGSVORRICHTUNG FÜR EINEN NIEDERSPANNUNGSSCHUTZSCHALTER, UND EINE SOLCHE VORRICHTUNG UMFASSENDEN SCHUTZSCHALTER
THERMAL TRIP DEVICE FOR A LOW-VOLTAGE CIRCUIT BREAKER AND CIRCUIT BREAKER COMPRISING SUCH A DEVICE

(30) Priorité: 17.12.2014 FR 1462567
(43) Date de publication de la demande: 22.06.2016
(73) Titulaire: Schneider Electric Industries SAS, 92500 Rueil-Malmaison (FR)
(72) Inventeur: BELIN, Yves, 38050 Grenoble (FR); HERREROS, Javier, 38050 Grenoble (FR); BALLY-BERARD, Jacques, 38050 Grenoble (FR)
(74) Mandataire: Colette, Marie-Françoise

(56) Documents cités:
- FR-A1- 2 271 655
- FR-A1- 2 342 551
- US-A1- 2012 325 633

## Description

### DOMAINE TECHNIQUE

. La présente invention concerne un dispositif de déclenchement thermique dans un disjoncteur électrique basse tension, ledit disjoncteur comportant un contact fixe et un contact mobile entre une position fermée des deux contacts et une position ouverte des deux contacts, ledit contact mobile étant apte à être entraîné dans la seconde position au moyen d'un tiroir, ledit dispositif de déclenchement comportant un bilame apte à se déformer lors de la survenue d'un défaut de surcharge dans le circuit à protéger, ledit bilame coopérant avec ledit tiroir de telle manière que lors de la survenue de ce défaut de surcharge de courant, la déformation du bilame entraîne le déplacement du tiroir, de manière à déplacer le contact mobile en position ouverte.

### ETAT ANTERIEUR DE LA TECHNIQUE

Dans ce type de disjoncteur, l'on observe que la fiabilité du déclencheur thermique n'est pas optimale, car le bras de levier correspondant à la distance entre la direction de la force de traction exercée par le bilame sur le tiroir et l'axe d'articulation du tiroir est dépendante de la déformation du bilame.
On connaît le document FR 2 342 551 décrivant un dispositif de réglage selon le préambule de la revendication 1, le bilame comportant une portion formant contact semi-sphérique.

### EXPOSE DE L'INVENTION

La présente invention résout ces problèmes et propose un dispositif de déclenchement thermique présentant une fiabilité accrue ainsi qu'un disjoncteur le comportant.

A cet effet, la présente invention a pour objet un disjoncteur selon la revendication 1.
Selon une caractéristique particulière, le tiroir précité est monté rotatif par rapport à la barre de déclenchement du mécanisme.

Selon une autre caractéristique, la partie d'extrémité libre du bilame coopère avec la partie aplatie précitée du tiroir, de telle manière que la déformation du bilame entraîne un déplacement du tiroir au loin des contacts, lequel tiroir pendant ce déplacement exerce une traction sur la barre de déclenchement entraînant l'ouverture des contacts.

Selon une autre caractéristique, cette partie formant contact semi-sphérique est formée sur le bilame par une frappe semi-sphérique apte à garantir une orientation de l'effort perpendiculaire à la face d'appui du tiroir.

Selon une autre caractéristique, ce disjoncteur est un disjoncteur basse tension.

### BREVE DESCRIPTION DES DESSINS

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en plan d'un disjoncteur basse tension selon l'invention, illustrant sa partie intérieure,
- La figure 2 est une vue partielle, illustrant une partie du mécanisme du disjoncteur, en position fermée des contacts,
- La figure 3 est une vue identique à la figure précédente, en position ouverte des contacts, et
- La figure 4 est une vue en perspective d'un bilame selon l'invention.

### EXPOSE DETAILLE D'UN MODE DE REALISATION DE L'INVENTION.

Sur la figure 1, on voit un disjoncteur basse tension D du type décrit dans la demande de brevet FR 2 931 998.

Ainsi, ce disjoncteur comporte, logés dans un boîtier de forme sensiblement parallélépipédique, un mécanisme M apte à réaliser l'ouverture des contacts fixe 1 et mobile 2 du disjoncteur, soit manuellement, au moyen d'une manette 3, soit automatiquement d'une part, au moyen d'un dispositif de déclenchement magnétique 4 apte à entraîner l'ouverture des contacts en cas de court-circuit sur le circuit électrique à protéger, et d'autre part, d'un dispositif de déclenchement dit thermique 5 apte à réaliser l'ouverture des contacts lors de l'apparition d'un défaut de surcharge dans le circuit.

L'invention concerne plus particulièrement les moyens de déclenchement dits thermiques 5.

De manière connue en soi, ces moyens comportent un bilame 6 apte à se déformer sous l'effet d'une surcharge de courant, cette déformation étant apte à entraîner le déplacement du contact mobile 2 vers une position d'ouverture par l'intermédiaire d'un tiroir 7 relié mécaniquement à la barre de déclenchement 8 libérant le mécanisme M et coopérant avec la partie libre 9 du bilame 6.

Selon la réalisation illustrée sur les dessins, ce tiroir 7 est monté rotatif sur la barre de déclenchement 8 du mécanisme M.

Selon l'invention, la partie libre 9 du bilame 6 comporte un contact semi-sphérique 11 destiné à coopérer avec une partie aplatie 12 prévue sur le tiroir 7 de manière à polariser le tiroir sur une butée 10, de telle manière que le bras de levier correspondant à la distance X entre l'axe Z d'articulation du tiroir et la direction d2 de la force appliquée par le bilame 6 sur le tiroir 7, soit constante, quelque soit le niveau de déformation du bilame 6.

Avantageusement, la forme dans le bilame est obtenue par emboutissage à l'aide d'un outillage de forme hémisphérique.

Le fonctionnement d'un dispositif selon l'invention va être décrit brièvement dans ce qui suit en référence aux figures.

Sur les figures 1 et 2, les contacts 1,2 du disjoncteur D sont fermés, ce qui correspond à un état normal de fonctionnement du circuit à protéger.

Lors de la survenue d'un défaut de surcharge dans le circuit à protéger, le bilame 6 se déforme, tel que ceci est illustré sur la figue 3. Il s'ensuit un déplacement de ce bilame 6 vers la droite, la mise en contact et en appui de la partie d'extrémité libre 9 du bilame 6 sur une partie aplatie 12 du tiroir 7, puis l'entraînement du tiroir 7 vers la droite par le bilame 6. Pendant son mouvement, le bilame 6 entraîne la barre de déclenchement 8 en rotation dans le sens anti-horaire jusqu'à l'obtention d'une ouverture du mécanisme M ouvrant le contact mobile 2 du contact fixe 1.

Grâce à l'invention, et en particulier à la présence de cette portion semi-sphérique 11, pendant ce mouvement du bilame 6, la partie libre d'extrémité 9 du bilame se positionne automatiquement par rapport à la partie aplatie 12 du tiroir 7 de telle manière que la distance entre la direction précitée d2 et l'axe Z soit constante, ce qui garantit la mise en butée 10 du tiroir 7, cette mise en butée étant indépendante de la déformation du bilame 6.

Ainsi, comme ceci est visible sur les figures 2 et 3, cette distance X est la même sur les deux figures, et reste constante lors du passage d'une position à l'autre du bilame.

Ainsi, grâce à l'invention, le bras de levier précité devient indépendant de la déflexion du bilame.

Ceci permet de garantir la fiabilité du dispositif de déclenchement thermique.

La présente invention s'applique à tout appareil de protection électrique comportant un dispositif de déclenchement thermique comportant un bilame.

Bien entendu, l'invention n'est pas limitée au mode de réalisation décrit et illustré qui n'a été donné qu'à titre d'exemple.

## Revendications

1. Disjoncteur électrique basse tension comportant un dispositif de déclenchement thermique, ledit disjoncteur comportant un contact fixe (1) et un contact mobile (2) entre une position fermée des deux contacts et une position ouverte des deux contacts, ledit contact mobile (2) étant apte à être entraîné dans la seconde position au moyen d'un tiroir (7), ledit dispositif de déclenchement comportant un bilame (6) apte à se déformer lors de la survenue d'un défaut de surcharge dans le circuit à protéger, ledit bilame coopérant avec ledit tiroir (7) de telle manière que lors de la survenue de ce défaut de surcharge de courant, la déformation du bilame (6) entraîne le déplacement du tiroir, de manière à déplacer le contact mobile (2) en position ouverte, **caractérisé en ce que** le bilame (6) comporte une partie formant contact semi-sphérique (11) apte à permettre à la partie libre d'extrémité (9) du bilame de se positionner automatiquement par rapport à la partie aplatie (12) du tiroir (7) afin d'assurer une polarisation du tiroir (7) contre une butée (10) fixe quel que soit le niveau de déformation du bilame (6), cette polarisation permettant de garantir que la distance X entre d'une part, la direction d2 de la force appliquée par le bilame (6) sur le tiroir (7) et d'autre part, l'axe Z d'articulation du tiroir, soit constante, quel que soit le niveau de déformation du bilame (6).

2. Disjoncteur selon la revendication 1, **caractérisé en ce que** le tiroir précité (7) est monté rotatif par rapport à la barre de déclenchement (8) du mécanisme (M).

3. Disjoncteur selon la revendication 2, **caractérisé en ce que** la partie d'extrémité libre (9) du bilame (6) coopère avec la partie aplatie précitée (12) du tiroir (7), de telle manière que la déformation du bilame (6) entraîne un déplacement du tiroir (7) au loin des contacts (1,2), lequel tiroir (7) pendant ce déplacement exerce une traction sur la barre de déclenchement (8) entraînant l'ouverture des contacts (1,2).

4. Disjoncteur selon l'une quelconque des revendications 1 à 3, **caractérisé en ce que** cette partie formant contact semi-sphérique (11) est formée sur le bilame (6) par une frappe semi-sphérique apte à garantir une orientation de l'effort perpendiculaire à la face d'appui du tiroir.

5. Disjoncteur selon l'une quelconque des revendications précédentes, **caractérisé en ce que** c'est un disjoncteur basse tension.

## Patentansprüche

1. Elektrischer Niederspannungsschutzschalter, welcher eine thermische Auslösungsvorrichtung aufweist, wobei der Schutzschalter einen festen Kontakt (1) und einen zwischen einer geschlossenen Position der zwei Kontakte und einer offenen Position der zwei Kontakte beweglichen Kontakt (2) aufweist, wobei der bewegliche Kontakt (2) geeignet ist, in der zweiten Position mittels eines Schiebers (7) bewegt zu werden, wobei die Auslösungsvorrichtung einen Bimetallstreifen (6) aufweist, der in der Lage ist, sich bei Auftreten eines Überlastfehlers in der zu schützenden Schaltung zu verformen, wobei der Bimetallstreifen mit dem Schieber (7) derart zusammenwirkt, dass beim Auftreten dieses Stromüberlastungsfehlers die Verformung des Bimetallstreifens (6) die Verlagerung des Schiebers zur Folge hat, so dass der bewegliche Kontakt (2) in die offene Position bewegt wird,
**dadurch gekennzeichnet, dass** der Bimetallstreifen (6) einen halbkugelförmigen Teil (11), der einen Kontakt bildet, aufweist, der in der Lage ist zu ermöglichen, dass sich der freie Endteil (9) des Bimetallstreifens automatisch in Bezug auf den abgeflachten Teil (12) des Schiebers (7) so positioniert, dass eine Vorspannung des Schiebers (7) gegen einen festen Anschlag (10) unabhängig vom Verformungsgrad des Bimetallstreifens (6) sichergestellt wird, wobei diese Vorspannung ermöglicht zu garantieren, dass der Abstand X zwischen einerseits der Richtung d2 der von dem Bimetallstreifen (6) auf den Schieber (7) ausgeübten Kraft und andererseits der Gelenkachse Z des Schiebers unabhängig vom Verformungsgrad des Bimetallstreifens (6) konstant ist.

2. Schutzschalter nach Anspruch 1, **dadurch gekennzeichnet, dass** der besagte Schieber (7) drehbar in Bezug auf die Auslösungsstange (8) des Mechanismus (M) angebracht ist.

3. Schutzschalter nach Anspruch 2, **dadurch gekennzeichnet, dass** der freie Endteil (9) des Bimetallstreifens (6) mit dem besagten abgeflachten Teil (12) des Schiebers (7) derart zusammenwirkt, dass die Verformung des Bimetallstreifens (6) eine Verlagerung des Schiebers (7) von den Kontakten (1, 2) weg zur Folge hat, wobei der Schieber (7) während dieser Verlagerung einen Zug auf die Auslösungsstange (8) ausübt, der das Öffnen der Kontakte (1, 2) zur Folge hat.

4. Schutzschalter nach einem der Ansprüche 1 bis 3, **dadurch gekennzeichnet, dass** dieser einen Kontakt bildende halbkugelförmige Teil (11) auf dem Bimetallstreifen (6) durch eine halbkugelförmige Prägung ausgebildet ist, die in der Lage ist, eine Ausrichtung der Kraft senkrecht zur Anlagefläche des Schiebers zu garantieren.

5. Schutzschalter nach einem der vorhergehenden Ansprüche, **dadurch gekennzeichnet, dass** es sich um einen Niederspannungsschutzschalter handelt.

## Claims

1. Low-voltage electrical circuit breaker comprising a thermal trip device, said circuit breaker comprising a fixed contact (1) and a mobile contact (2) that is mobile between a closed position of the two contacts and an open position of the two contacts, said mobile contact (2) being capable of being driven into the second position by means of a slide valve (7), said trip device comprising a bimetallic strip (6) capable of being deformed upon the occurrence of an overload fault in the circuit to be protected, said bimetallic strip cooperating with said slide valve (7) in such a way that, upon the occurrence of a current overload fault, the deformation of the bimetallic strip (6) drives the displacement of the slide valve, so as to displace the mobile contact (2) into the open position,
**characterized in that** the bimetallic strip (6) comprises a part forming a hemispherical contact (11) capable of allowing the free end part (9) of the bimetallic strip from being positioned automatically relative to the flattened part (12) of the slide valve (7) in order to ensure a polarization of the slide valve (7) against a fixed abutment (10) regardless of the level of deformation of the bimetallic strip (6), this polarization making it possible to guarantee that the distance X between, on the one hand, the direction d2 of the force applied by the bimetallic strip (6) on the slide valve (7) and, on the other hand, the axis Z of articulation of the slide valve, is constant, regardless of the level of deformation of the bimetallic strip (6).

2. Circuit breaker according to Claim 1, **characterized in that** the abovementioned slide valve (7) is mounted to rotate relative to the trip bar (8) of the mechanism (M).

3. Circuit breaker according to Claim 2, **characterized in that** the free end part (9) of the bimetallic strip (6) cooperates with the abovementioned flattened part (12) of the slide valve (7), in such a way that the deformation of the bimetallic strip (6) drives a displacement of the slide valve (7) away from the contacts (1, 2), which slide valve (7) during this displacement exerts a pulling force on the trip bar (8) driving the opening of the contacts (1, 2).

4. Circuit breaker according to any one of Claims 1 to 3, **characterized in that** this part forming a hemispherical contact (11) is formed on the bimetallic strip (6) by a hemispherical strike capable of guaranteeing an orientation of the force at right angles to the bearing face of the slide valve.

5. Circuit breaker according to any one of the preceding claims, **characterized in that** it is a low-voltage circuit breaker.
